# EUROPÄISCHE PATENTSCHRIFT

(11) **EP 0 530 206 B1**
(45) Veröffentlichungstag und Bekanntmachung des Hinweises auf die Patenterteilung: **24.08.1994**
(21) Anmeldenummer: 91907821.2
(22) Anmeldetag: 25.04.1991
(51) Int. Cl.: F02M 59/36, F02M 41/12, F02M 59/46

(54) **KRAFTSTOFFEINSPRITZPUMPE FÜR BRENNKRAFTMASCHINEN**
FUEL-INJECTION PUMP FOR INTERNAL-COMBUSTION ENGINES
POMPE D'INJECTION DE CARBURANT POUR MOTEURS A COMBUSTION INTERNE

(30) Priorität: 21.05.1990 DE 4016309
(43) Veröffentlichungstag der Anmeldung: 10.03.1993
(73) Patentinhaber: ROBERT BOSCH GMBH, 70442 Stuttgart (DE)
(72) Erfinder: FEHLMANN, Wolfgang, D-7000 Stuttgart 80 (DE)
(86) Internationale Anmeldenummer: DE9100341
(87) Internationale Veröffentlichungsnummer: WO9118200

(56) Entgegenhaltungen:
- EP-A- 0 078 983
- DE-A- 3 429 129
- GB-A- 2 061 403
- US-A- 4 643 155

## Beschreibung

### Stand der Technik

Die Erfindung geht aus von einer Kraftstoffeinspritzpumpe für Brennkraftmaschinen nach der Gattung des Patentanspruchs 1. Bei einer solchen durch die US-A-4 643 155 bekannten Kraftstoffeinspritzpumpe ist in dem Kraftstoffkanal ein in Flußrichtung zum Kraftstoffvorrat, öffnendes Rückschlagventil stromabwärts des Magnetventils angeordnet, zwischen dem und dem Rückschlagventil der Füllkanal mit dem Kraftstoffkanal einmündet.

Bei dieser Kraftstoffeinspritzpumpe wird über das elektrisch betätigte Ventil der Pumpenarbeitsraum sowohl gefüllt als auch entlastet. Dabei muß das elektrisch betätigte Ventil mit einem ausreichend großen Durchtrittsquerschnitt ausgestattet sein, damit die Einspritzphase schnell beendet werden kann und auch der Pumpenarbeitsraum bei seinem Füllhub auf gleichbleibendem Druck aus dem Kraftstoffvorrat gefüllt werden kann. Dieser große Querschnitt verteuert das elektrisch betätigte Ventil, das als Magnetventil ausgeführt wird. Außerdem wird bei gegebener elektrisch magnetischer Kraft mit zunehmendem Öffnungsquerschnitt die Betätigungszeit größer, was einer exakten und schnellen Steuerung in allen Drehzahlbereichen der Brennkraftmaschine nachteilig entgegensteht.

### Vorteile der Erfindung

Die erfindungsgemäße Kraftstoffeinspritzpumpe mit den kennzeichnenden Merkmalen des Patentanspruchs 1 hat demgegenüber den Vorteil, daß das elektrisch gesteuerte Ventil lediglich den Anforderungen zur Entlastung des Pumpenarbeitsraumes dienen muß. Hierzu genügt es, zur Beendigung der Einspritzung den Druck im Pumpenarbeitsraum auf ein gewisses Maß zu senken, ohne daß dieser sofort den Druck des Kraftstoffvorrats annehmen muß. Dagegen steht für die Füllung des Pumpenarbeitsraumes beim Saughub des Pumpenkolbens neben dem geöffneten Querschnitt des elektrisch betätigten Ventils auch noch der Querschnitt des Rückschlagventils im Füllkanal zur Verfügung. Damit wird gewährleistet, daß der Pumpenarbeitsraum selbst bei kleinem Querschnitt des elektrisch betätigten Ventils und somit kleiner Baugröße immer ausreichend auf ein gewünschtes Maß gefüllt wird. Die Schaltzeiten des elektrisch betätigten Ventils können dabei bei gegebener Baugröße und bei gegebenem Aufwand kürzer werden. Insgesamt verbessern sich dabei Bauaufwand und Energiebedarf für die Kraftstoffeinspritzpumpe.

In Figur 1 ist der schematische Aufbau einer Verteilerkraftstoffeinspritzpumpe der Hubkolbenbauart dargestellt. Dabei bewegt sich ein Pumpenkolben 1 in einem Pumpenzylinder 2 angetrieben durch eine auf einem Rollenring 4 (hier um 90° geschwenkt und versetzt gezeichnet dargestellt) ablaufenden Nockenscheibe 6 hin- und hergehend und zugleich rotierend. Bei der rotierenden Bewegung dient der Pumpenkolben zugleich als Verteiler, wobei er im Wechsel im Laufe seiner Umdrehung jeweils eine von mehreren um den Pumpenzylinder 2 herum verteilt angeordneten Einspritzleitungen 7 über eine Verteilernut 8 ansteuert. Die Verteilernut ist über einen Längskanal 9 im Pumpenkolben mit einem vom Pumpenkolben im Pumpenzylinder 2 eingeschlossenen Pumpenarbeitsraum 10 ständig verbunden. Die Einspritzleitungen führen jeweils über ein Druckventil 12 zu einem Einspritzventil 13. Bei dem Saughub des Pumpenkolbens - der Pumpenkolben wird dabei über eine hier nicht gezeigte Feder an der Nockenscheibe und diese auf den Rollen des Rollenrings gehalten - wird Kraftstoff über einen Füllkanal 15, in dem ein in Richtung Pumpenarbeitsraum öffnendes Rünckschlagventil 16 angeordnet ist, mit einem Pumpensaugraum 17, der als Kraftstoffvorrat dient, verbunden. Der Pumpensaugraum wird dabei von einer Kraftstofförderpumpe 18 aus einem Kraftstoffbehälter 19 mit Kraftstoff versorgt und über ein Drucksteuerventil 20 auf einen bestimmten Druck gehalten. Außer mit dem Füllkanal 15 ist der Pumpensaugraum noch über eine spüldrossel 22 mit dem Kraftstoffbehälter bzw. mit der Saugseite der Kraftstofförderpumpe 18 verbunden und über eine Abkoppeldrossel 23 mit einem Arbeitsraum 24 vor einem spritzbeginnverstellkolben 25 verbunden. Der Arbeitsraum 24 ist dabei getaktet oder analog über ein Elektromagnetventil 27 und eine nachgeschaltete Drossel 28 zum Vorratsbehälter 19 hin entlastbar, so daß bei entsprechender Ansteuerung des Elektromagneten der Druck im Arbeitsraum unabhängig vom Druck im Saugraum 17 modifiziert werden kann. Der Spritzbeginnverstellkolben ist vom Druck im Arbeitsraum 24, der in dieser entsprechenden Weise eingestellt wird, gegen die Kraft einer Rückstellfeder 29 verstellbar und verstellt dabei die Drehstellung des Rollenrings 4. Diese Drehstellung bestimmt den Hubbeginn des Pumpenkolbens bei jedem Pumpenkolbenhub im Laufe seiner Drehung. Damit wird eine Veränderung des spritzbeginns erzielt. Die Drehstellung des Rollenrings kann durch einen Geber 30 erfaßt werden und zu einer Steuereinrichtung 31 rückgemeldet werden, die wiederum das Elektromagnetventil 27 steuert.

Mit beginnendem Pumpenkolbenfbörderhub kann der vom Pumpenkolben verdrängte Kraftstoff über einen Kraftstoffkanal 33, der einen Stromaufwärts des Rückschlagventils 16 liegenden Teil des Füllkanals 15 mit diesem gemeinsam hat, so lange ohne wesentlichen Druckaufbau im Pumpenarbeitsraum 10 verdrängt werden solange ein im Kraftstoffkanal 33 eingesetztes elektrisch gesteuertes Ventil 34 geöffnet ist. Der Kraftstoffkanal 33 stromabwärts des elektrisch gesteuerten Ventils ist mit dem Füllkanal 15 stromabwärts des Rückschlagventils 16 verbunden.

Das elektrisch gesteuerte Ventil 34 wird gesteuert durch die Steuereinrichtung 31, während des jeweiligen Saughubes des Pumpenkolbens geöffnet, so daß der Pumpenarbeitsraum über den Kraftstoffkanal 33 und parallel dazu über den Füllkanal 15 mit Kraftstoff gefüllt werden kann. Beim beginnenden Förderhub des Pumpenkolbens kann der Kraftstoffkanal 33 zunächst noch geöffnet sein, wohingegen der Füllkanal durch das Rückschlagventil 16 geschlossen ist. Mit Schließen des elektrisch gesteuerten Ventils setzt dann die Hochdruckbildung im Pumpenarbeitsraum ein mit Förderung des verdrängten Kraftstoffs über den Längskanal 9, die Verteilernut 8 und die jeweils von dieser angesteuerte Kraftstoffeinspritzleitung 7 zur Kraftstoffeinspritzdüse 13. Zur Beendigung der Kraftstoffhochdruckförderung wird dann wieder das elektrisch gesteuerte Magnetventil 34 geöffnet, so daß der Pumpenarbeitsraum über die Kraftstoffleitung 33 zum Pumpensaugraum 17 hin entlastet werden kann. Dies wird vorteilhaft zu einer Korrektur der Öffnungszeiten der elektrisch gesteuerten Magnetventils 34 eingesetzt, um den Temperatureinfluß auf die Kraftstoffeinspritzmenge zu kompensieren.

Figur 2 zeigt ein Ausführungsbeispiel des elektrisch gesteuerten Ventils 34, bei dem das Rückschlagventil 16 integriert ist. Das Ventil ist als Elektromagnetventil ausgebildet und weist ein Ventilgehäuse 36 auf, das mit seiner Stirnseite 37 an den Pumpenarbeitsraum 10 gemäß Figur 1 angrenzt und diesen dicht vrschließt. In dem Ventilgehäuse ist eine Führungsbohrung 38 vorgesehen, in dem ein Schaft 39 des Ventilglieds 40 geführt ist. Die Führungsbohrung 38 mündet in einen Ringraum 41, in dem das sich an den Schaft 39 anschließende Schließteil 42 des Ventilglieds 40 ragt. Das Schließteil 42 weist an seiner vom Schaft 39 wegweisenden Seite eine konische Dichtfläche 43 auf, die mit einem entsprechenden konischen ringförmigen Ventilsitz 44 zusammenwirkt. Der Ventilsitz begrenzt eine koaxial zur Führungsbohrung 39 weiterführende Bohrung 46, in die ein Fortsatz 47 des Ventilglieds 40 ragt, an welchem sich eine Rückstellfeder 48 stirnseitig abstützt. Die Rückstellfeder stützt sich andererseits in einem sich verengenden Teil 49 der Bohrung 46 ab, der in eine Durchtrittsöffnung 50 zur Führungsbohrung übergeht. An die Durchtrittsöffnung schließt sich dann ein Kegelsitz 51 eine Rückschlagventils 52 an. Als Ventilschließglied 53 weist das Rückschlagventil 52 ein halbkugelförmiges Element auf, dessen Kugeloberfläche 54 als Dichtfläche mit dem Kegelsitz 51 zusammenwirkt. Rückseitig wird das Ventilschließglied von einer Schließfeder 55 beaufschlagt, die sich an einer vom Kegelsitz 51 weiterführenden Bohrung 56 abstützt, die nun unmittelbar zur Führungsbohrung 38 in den Pumpenarbeitsraum mündet.

Von der Stirnseite 37 her führt parallel zur Achse der Führungsbohrung ein Kraftstoffkanal 133, der dem Kraftstoffkanal 33 von Figur 1 entspricht, in das Ventilgehäuse, mündet in den Ringraum 41 und führt von diesem über den ringförmigen Ventilsitz in die Bohrung 36, von wo er als Querbohrung 58 zum Kraftstoffvorrat, dem Pumpensaugraum 17 führt.

Das Ventilglied wird durch einen Elektromagneten 60 betätigt, der im Ventilgehäuse 36 in nicht weiter dargestellter Weise integriert ist und bei Strombeaufschlagung das Ventilglied 40 entgegen der Kraft der Rückstellfeder 48 auf den Ventilsitz drückt und den Kraftstoffkanal 33 schließt. Befindet sich der Pumpenkolben bei geschlossenem Ventil in seinem Saughub, so kann der Pumpenkolben über die Querbohrung 58, die Teil des Kraftstoffkanals 33 von Figur 1 bzw. 133 von Figur 3 ist, und über das Rückschlagventil 52 Kraftstoff aus dem Pumpensaugraum 17 ansaugen. Die Bohrung 46, die Öffnung 50, der Kegelsitz 51 und die Bohrung 56 bilden dabei den Füllkanal, der im Ausführungsbeispiel nach Figur 1 mit 15 bezeichnet wurde. Während des Druckhubs des Pumpenkolbens ist das Rückschlagventil verschlossen, insbesondere dann, wenn auch das Ventilglied 40 in Schließstellung ist, und bei nicht erregtem Magneten geht das Ventilglied 40 in Öffnungsstellung und beendet die Einspritzung analog der zu Figur 1 beschriebenen Arbeitsweise. Diese Ausführung hat den Vorteil, daß sie sehr kompakt aufgebaut ist und keine unnötigen Leitungsverbindungen, die unter anderem auch schädliche Räume darstellen, notwendig werden.

## Patentansprüche

1. Kraftstoffeinspritzpumpe für Brennkraftmaschinen mit einem einen Pumpenarbeitsraum (10) in einem Pumpenzylinder (2) einschließenden Pumpenkolben (1) und einem die Hin- und Herbewegung des Pumpenkolbens steuernden Nockenantrieb (6, 4) und mit einer mit dem Pumpenarbeitsraum verbindbaren, zu einem Kraftstoffeinspritzventil (13) führenden Kraftstoffeinspritzleitung (7), ferner mit einem den Pumpenarbeitsraum (10) mit einem Kraftstoffvorrat (17) verbindenden, von einem elektrisch betätigten Ventil (34) gesteuerten Kraftstoffkanal (33), der bei geöffnetem Ventil (34) sowohl in Füll- als auch in Entlastungsrichtung durchströmbar ist je nach Pumpenkolbenbewegung und mit einem den Pumpenarbeitsraum (10) mit dem Kraftstoffvorrat (17) verbindenden, ein in Richtung Pumpenarbeitsraum öffnendes Rückschlagventil (16) enthaltenden Füllkanal (15), dadurch gekennzeichnet, daß der Füllkanal (15) parallel zum elektrisch betätigten Ventil (34) liegt und die stromaufwärts und stromabwärts des Ventils (34) liegenden Teile des Kraftstoffkanals (33) miteinander verbindet.

2. Kraftstoffeinspritzpumpe nach Anspruch 1, dadurch gekennzeichnet, daß der Kraftstoffkanal (33) zugleich den stromaufwärts des Rückschlagventils (16) liegenden Teil des Füllkanals (15) bildet.

3. Kraftstoffeinspritzpumpe nach Anspruch 2, dadurch gekennzeichnet, daß das elektrisch gesteuerte Ventil (34) und das Rückschlagventil (16) ein gemeinsames Ventilgehäuse haben.

4. Kraftstoffeinspritzpumpe nach Anspruch 2, dadurch gekennzeichnet, daß das elektrisch gesteuerte Ventil (34) als sitzventil ausgebildet ist mit einem von einem Elektromagneten (60) entgegen der Kraft einer Rückstellfeder (48) betätigbaren Ventilglied (40), das mit einem den durch das Ventilgehäuse geführten Kraftstoffkanal (133, 41, 46, 58) begrenzenden Ventilsitz (44) zusammenwirkt und der Füllkanal (46, 50, 51, 56) vom kraftstoffseitigen Teil des Kraftstoffkanals im Ventilgehäuse abführt und über das im Ventilgehäuse angeordnete Rückschlagventil (52) in den Pumpenarbeitsraum (10) mündet.

5. Kraftstoffeinspritzpumpe nach Anspruch 4, dadurch gekennzeichnet, daß das Ventilgehäuse (36) mit seiner Stirnseite (37) an den Pumpenarbeitsraum (10) angrenzt und das Ventiglied (40) auf seiner dem Elektromagneten abgewandten Seite von der Rückstellfeder (48) beaufschlagt ist, die sich in einer zum Ventilglied (40) koaxialen Bohrung (46) im Ventilgehäuse abstützt, die über das Rückschlagventil (52) axial in den Pumpenarbeitsraum mündet und in die andererseits der Kraftstoffkanal (133, 58) vom Pumpenarbeitsraum (10) her über den Ventilsitz (44) und vom Kraftstoffvorrat (17) her einmündet.

6. Kraftstoffeinspritzpumpe nach Anspruch 1 oder 2, dadurch gekennzeichnet, daß der Pumpenkolben durch den Nockenantrieb sowohl in eine hin- und hergehende pumpende Bewegung als auch in eine drehende Bewegung versetzbar ist, wobei er als Verteiler der vom Pumpenkolben verdrängten Kraftstoffmenge in jeweils eine von mehreren Kraftstoffeinspritzleitungen (7) dient.

## Claims

1. Fuel injection pump for internal combustion engines having a pump piston (1) enclosing a pump working space (10) in a pump cylinder (2) and a cam drive (6, 4) controlling the reciprocating motion of the pump piston and having a fuel injection conduit (7) which can be connected to the pump working space and leads to a fuel injection valve (13), furthermore having a fuel passage (33) connecting the pump working space (10) to a fuel store (17) and controlled by an electrically actuated valve (34), which fuel passage (33) can, when the valve (34) is open, have flow through it both in the filling direction and in the relief direction depending on the pump piston motion, and having a filling passage (15) connecting the pump working space (10) to the fuel store (17) and containing a non-return valve (16) opening in the direction of the pump working space, characterized in that the filling passage (15) is located parallel to the electrically actuated valve (34) and connects the parts of the fuel passage (33) located upstream and downstream of the valve (34) with one another.

2. Fuel injection pump according to Claim 1, characterized in that the fuel passage (33) simultaneously forms the part of the filling passage (15) located upstream of the non-return valve (16).

3. Fuel injection pump according to Claim 2, characterized in that the electrically controlled valve (34) and the non-return valve (16) have a common valve housing.

4. Fuel injection pump according to Claim 2, characterized in that the electrically controlled valve (34) is configured as a seat valve with a valve element (40) actuable by an electromagnet (60) against the force of a return spring (48), which valve element (40) interacts with a valve seat (44) bounding the fuel passage (133, 41, 46, 58) led through the valve housing and the filling passage (46, 50, 51, 56) leads off from the fuel-end part of the fuel passage in the valve housing and opens into the pump working space (10) via the non-return valve (52) arranged in the valve housing.

5. Fuel injection pump according to Claim 4, characterized in that the end surface (37) of the valve housing (36) adjoins the pump working space (10) and the valve element (40) is acted upon by the return spring (48) on its end facing away from the electromagnet, which return spring (48) is supported in a hole (46), coaxial with the valve element (40), in the valve housing, which hole (46) opens axially into the pump working space via the non-return valve (52) and into which, at the other end, the fuel passage (133, 58) opens from the pump working space (10), via the valve seat (44), and from the fuel store (17).

6. Fuel injection pump according to Claim 1 or 2, characterized in that the pump piston can be put by the cam drive both into a reciprocating pumping motion and into a rotary motion so that it acts as distributor of the fuel quantity displaced by the pump piston into, respectively, one of a plurality of fuel injection conduits (7).

## Revendications

1. Pompe d'injection de carburant pour moteurs à combustion interne avec un piston de pompe (1) enfermant une chambre de travail de pompe (10) dans un cylindre de pompe (2) et avec un mécanisme d'entraînement à cames (6, 4) commandant le mouvement de va et vient du piston de la pompe et avec une canalisation (7) d'injection de carburant pouvant être reliée à la chambre de travail de la pompe et conduisant à une soupape d'injection de carburant (13), en outre avec un canal de carburant (33) reliant la chambre de travail de la pompe (10) à un réservoir de carburant (17), commandée par une soupape (34) actionnée de façon électrique, qui quand la soupape (34) est ouverte peut être parcourue par l'écoulement du fluide aussi bien dans le sens du remplissage que dans le sens de la décharge selon le mouvement respectif du piston de la pompe et avec un canal de remplissage (15) reliant la chambre de travail de la pompe (10) au réservoir de carburant (17), contenant un clapet de non retour (16) s'ouvrant en direction de la chambre de travail de la pompe, caractérisée en ce que le canal de remplissage (15) est parallèle à la soupape (34) actionnée de façon électrique et relie entre elles les parties du canal de carburant (33) qui se trouvent en amont et en aval de la soupape (34).

2. Pompe d'injection de carburant selon la revendication 1, caractérisée en ce que le canal de carburant (33) forme en même temps la partie du canal de remplissage (15) qui se trouve en amont du clapet de non retour (16).

3. Pompe d'injection de carburant selon la revendication 2, caractérisée en ce que la soupape (34) commandée électriquement et le clapet de non retour (16) ont un boîtier commun.

4. Pompe d'injection de carburant selon la revendication 2, caractérisée en ce que la soupape (34) commandée électriquement est constituée sous la forme d'une soupape à siège avec un organe de soupape (40) pouvant être actionné par un électroaimant (60) à l'encontre de la force d'un ressort de rappel (48), organe (40) qui coopère avec un siège de soupape (44) délimitant le canal de carburant (133, 41, 46, 58) passant à travers le boîtier et en ce que le canal de remplissage (46, 50, 51, 56) part de la partie du canal de carburant située du côté du carburant et débouche via le clapet de non retour (52), disposé dans le boîtier de soupape, dans la chambre de travail (10) de la pompe.

5. Pompe d'injection de carburant selon la revendication 4, caractérisée en ce que le boîtier de soupape (36) est adjacent par sa face frontale (37) à la chambre de travail (10) de la pompe et l'organe de soupape (40) est sollicité sur sa face tournée à l'opposé de l'électroaimant par le ressort de rappel (48), qui s'appuie dans un perçage (46) coaxial à l'organe de soupape (40) dans le boîtier de soupape, qui débouche via le clapet de non retour (52) axialement dans la chambre de travail de la pompe et dans lequel par ailleurs, arrive le canal de carburant (133, 58) à partir de la chambre de travail de la pompe (10) vie le siège de la soupape (44) et à partir du réservoir de carburant (17).

6. Pompe d'injection de carburant selon la revendication 1 ou 2, caractérisée en ce que le piston de la pompe peut être déplacé par le mécanisme d'entraînement à cames aussi bien selon un mouvement de va et vient assurant un pompage que selon aussi un mouvement de rotation, ce piston servant de soupape de la quantité de carburant refoulée par le piston de la pompe dans l'une des multiples canalisations (7) d'injection de carburant.
